# EUROPÄISCHE PATENTSCHRIFT

(11) **EP 0 118 819 B1**
(45) Veröffentlichungstag und Bekanntmachung des Hinweises auf die Patenterteilung: **11.05.1988**
(21) Anmeldenummer: 84101995.3
(22) Anmeldetag: 25.02.1984
(51) Int. Cl.: B65D 5/00, B65D 5/40, B65D 5/14

(54) **Behälter aus kaschiertem Karton od.dgl. insbesondere für fliessfähiges Gut**
Container made of lined carton or the like, particularly for fluid matter
Récipient en carton revêtu ou similaire, en particulier pour des marchandises fluides

(30) Priorität: 08.03.1983 DE 3308112
(43) Veröffentlichungstag der Anmeldung: 19.09.1984
(73) Patentinhaber: Shavit, Henri, CH-4056 Basel (CH); Brogli, Werner, CH-4204 Duggingen (CH)
(72) Erfinder: Shavit, Henri, CH-4144 Arlesheim (CH)
(74) Vertreter: Patent- und Rechtsanwaltssozietät, Schmitt, Maucher & Börjes

(56) Entgegenhaltungen:
- EP-B- 0 041 924
- DE-A- 2 801 851
- FR-A- 1 196 104
- FR-A- 1 242 107
- FR-A- 2 294 093
- GB-A- 289 146
- GB-A- 1 367 468
- US-A- 3 604 491
- US-A- 4 191 321

## Beschreibung

Die Erfindung betrifft einen Behälter aus kaschiertem Karton od.dgl., insbesondere für fliessfähiges Gut, vorzugsweise für Flüssigkeiten, der aus einem ursprünglich streifenförmigen flachen Zuschnitt gebildet ist, welcher durch U-förmige Verformung und Bildung einer nach innen gewölbten, von Faltkanten begrenzten Sattelfläche eines Mittelabschnittes und gleichzeitiges Aufrichten und Auswölben der beiden Seitenabschnitte nach aussen zu einem Hohlkörper geformt ist, wobei die einander gegenüberliegenden Seitenabschnitte jeweils mit ihren Rändern bzw. Flanschen zusammengeschweisst oder versiegelt sind und in der Sattelfläche eine Ausgiessöffnung zum Entnehmen des Behälterinhaltes vorgesehen ist.

Ein derartiger Behälter ist aus der EP-B-0 041 924 bereits bekannt. Dabei handelt es sich um einen tubenartigen Behälter, der durch Auspressen entleert wird und während seiner Lagerung entweder eine spezielle Halterung benötigt oder aber flach liegen muss. Dies rührt daher, dass auch der dem Mittelabschnitt und der Ausgiessöffnung gegenüberliegende Bereich von flach aufeinander liegenden und miteinander verbundenen Rändern bzw. Flanschen gebildet ist. Entsprechend eingeschränkt ist das Aufnahmevolumen dieses Behälters.

Ein vergleichbarer Behälter ist aus der US-PS 2 508 962 bekannt. Dabei weist der Mittelabschnitt keine Öffnungsmöglichkeit und keine Ausgiessmöglichkeit auf, sondern an der entgegengesetzten flachen Seite des Behälters ist zum Öffnen und Ausgiessen eine Ecke abzutrennen. Auch dabei ist das Gesamtvolumen dieses Behälters durch den flachen Querschnitt gegenüber dem Mittelabschnitt begrenzt.

Zwar kennt man aus der DE-PS 925 750 auch schon einen Behälter, der ein grösseres Aufnahmevolumen hat, weil an beiden Stirnseiten die Behälterwände durch Einsätze auf Abstand gehalten sind. Dabei ist jedoch eine preiswerte und einfache Fertigung aus einem im wesentlichen streifenförmigen Zuschnitt, bei welcher eine Stirnseite bereits von diesem einen Zuschnitt mitgebildet werden kann, nicht vorgesehen und nicht möglich.

Es besteht deshalb die Aufgabe, den Behälter der eingangs erwähnten Art dahingehend zu verbessern, dass er bei Volumenvergrösserung ohne wesentlichen Mehrverbrauch an Material gut aufstellbar ist.

Die Lösung dieser Aufgabe besteht darin, dass an dem der Ausgiessöffnung entgegengesetzten Ende des Behälters ein eine Standfläche ausbildender Boden-Einsatz vorgesehen ist, dessen Bördelrand mit den unteren Rändern der Seitenabschnitte klebe- bzw. schweissverbunden ist.

Hiermit können weitgehend die Vorteile des eingangs erwähnten Behälters durch preiswerte Herstellung aus einem einzigen Zuschnitt beibehalten werden, und an Material wird lediglich zusätzlich der Boden-Einsatz benötigt. Dadurch werden jedoch zwei Vorteile gleichzeitig erzielt, nämlich der Behälter kann selbständig aufgestellt werden, bedarf also keine Halterung und muss nicht flach gelegt werden, so dass er auch in teilweise entleertem Zustand aufbewahrt werden kann, und ausserdem ergibt sich durch die Vergrösserung des Wandabschnittes auf der dem Mittelabschnitt gegenüberliegenden Seite eine beachtliche Volumenvergrösserung.

Zwar ist aus der FR-A-2 294 093 ein Behälter bekannt, der jedoch abseits der Erfindung liegt, u.a. weil er aus stark biegefähigem Material besteht und dort, wo bei dem erfindungsgemässen Behälter eine Ausgiessöffnung vorgesehen ist, einen Aussteifungsstreifen benötigt.

Noch ferner liegen die Lösungen gemäss der FR-A-1 242 107, wonach entweder ein U-förmig gebogener Streifen einen Bodeneinsatz hat oder aber sowohl am unteren als auch am oberen Behälterende jeweils ein Bodeneinsatz vorgesehen ist. Im ersteren Falle ergibt sich ein Behälter, der aufgrund der Verjüngung im oberen Bereich nicht die gewünschte Volumenvergrösserung aufweist. Gegenüber der Lösung, bei welcher sowohl an der oberen als auch an der unteren Stirnseite ein Einsatz vorgesehen ist, ergibt sich bei dem erfindungsgemässen Behälter eine einfache Herstellung, weil die beiden Seitenwände und die obere Stirnseite aus einem einzigen Stück und Zuschnitt bestehen, und ferner ergibt sich eine einfachere Abdichtung, weil lediglich zwei einander gegenüberliegende Flansche über eine geringe Breite miteinander verklebt oder versiegelt werden müssen, ohne dass an diesen Stellen im Inneren zusätzliche Abdeckungen erforderlich sind. Der erfindungsgemässe Behälter eignet sich somit auch aufgrund seiner Eigenstabilität aufgrund seiner Herstellung aus Karton od. dgl. zur Aufnahme von Flüssigkeiten oder sonstigem fliessfähigen Gut, gegebenenfalls auch für dickflüssiges oder streufähiges Gut, ferner beispielsweise für Motorenöl, wobei er dann eine Grösse haben kann, dass sein Inhalt dem üblichen Nachfüllvolumen eines Kraftfahrzeugmotors etwa entspricht.

In Ausgestaltung der Erfindung enthält der Behälter der vorbeschriebenen Art einen in die Ausgiessöffnung eingesetzten Verschluss. Somit kann auch ein teilweise geleerter derartiger Behälter immer dicht und sicher verschlossen werden und läuft auch dann nicht aus, wenn er einmal umfällt oder unter beengten Platzverhältnissen z. B. in einem Kühlschrank flachliegend aufbewahrt werden soll.

Der Boden-Einsatz kann aus Kunststoff oder Metall, insbesondere aus Aluminium oder einer Aluminiumlegierung, mit heisssiegelfähiger Beschichtung bestehen und vorzugsweise tiefgezogen sein. Da nur ein einziger derartiger Einsatz erforderlich ist, sind die Herstellungskosten selbst bei einem teuren und aufwendigen Werkstoff und sorgfältiger Formgebung niedriger, als wenn sowohl am Boden als auch am entgegengesetzten Ende ein derartiger Einsatz erforderlich wäre. Der Boden-Einsatz kann durchsichtig oder transparent sein. Dadurch eröffnet sich dem Benutzer die Möglichkeit, zumindest bei schräg oder waagerecht angeordnetem Behälter auf die noch vorhandene Füllmenge zu schliessen. Dies ist sinnvoll, weil der Behälter auch teilweise gefüllt dicht verschliessbar ist. Dabei kann sogar eine lichtempfindliche Füllung vorgesehen sein, da der durchsichtige Boden in der Regel auf einer Unterlage steht, so dass die Füllung gegen Lichteinflüsse geschützt ist. Dennoch kann sie erforderlichenfalls durch Hochheben des Behälters betrachtet oder kontrolliert werden.

Ausgestaltungen insbesondere des Boden- Einsatzes hinsichtlich seines Randes, der die untere Stirnseite umgreifen und gegebenenfalls auch auf der Aussenseite des Behälters an diesem noch angreifen kann, um den unteren Randbereich des Behälters unempfindlich gegen Feuchtigkeit zu machen, sind Gegenstand der Ansprüche 5 und 6. Dabei ist es auch möglich, dass der Boden-Einsatz eine Sollknickstelle aufweist, die vorzugsweise über die Längsmitte des Bodens von einem Seitenrand des Behälters zu dem anderen verläuft, so dass der Behälter zum Entleeren zusammendrückbar ist. Dadurch ist es möglich, in diesem Behälter auch steifere Flüssigkeiten oder gar Pasten od.dgl. bereit zu stellen. Es ist auch möglich, dass der Boden-Einsatz ebenfalls aus vorzugsweise kaschiertem Karton besteht.

Ausgestaltungsbeispiele eines solchen Karton-Einsatzes sind Gegenstand der Ansprüche 14 bis 19.

Auch bezüglich der Seitenränder sind Ausgestaltungen möglich, so dass diese zu ihrer Abdicht- und Verbindungsfunktion weitere Funktionen erhalten können. Beispielsweise kann der Rand als Griff oder Aufhängeöse od.dgl. verbreitert und ausgestaltet sein.

Ferner ist es möglich, dass der Behälter aus einem auch an der Aussenseite wasserfesten Karton besteht und vorzugsweise eine Befestigungsvorrichtung für einen Baby-Sauger oder unmittelbar einen solchen Baby-Sauger aufweist. Der Behälter lässt sich so beispielsweise als Einmal-Babyflasche z.B. für die Reise ausgestalten.

Nachstehend ist die Erfindung mit ihren ihr als wesentlich zugehörenden Einzelheiten anhand der Zeichnung noch näher beschrieben. Es zeigen in zum Teil schematisierter Darstellung:
Fig. 1 eine im Bodenbereich im Schnitt gehaltene Seitenansicht eines erfindungsgemässen Behälters, in verkleinertem Massstab und jeweils nur im Bodenbereich im Schnitt
Fig. 2 eine abgewandelte Ausführungsform, bei welcher der Boden-Einsatz die unteren Stirnseiten der Seitenwände übergreift,
Fig. 3 eine Ausgestaltung der Erfindung, bei welcher der Boden-Einsatz auch noch die Aussenseiten des unteren Randbereiches des Behälters abdeckt,
Fig. 4 einen Boden-Einsatz mit Sollknickstelle,
Fig. 5 einen Boden-Einsatz mit zur Aussteifung dienender Innenwölbung,
Fig. 6 einen Boden-Einsatz mit Aussenwölbung sowie
Fig. 7 den Boden-Einsatz gemäss Fig. 6 in einem um 90° gedrehten Schnitt gemäss der Schnittlinie VII-VII in Fig. 6,
Fig. 8 in stark schematisierter, schaubildlicher Darstellung einen U-förmig verformten streifenförmigen Zuschnitt vor dem Zusammenfügen der Seitenränder,
Fig. 9 eine schematisierte Darstellung eines erfindungsgemässen Behälters mit abgewandeltem Boden-Einsatz aus kaschiertem und im Randbereich geschlitztem und gefaltetem Karton,
Fig. 10 den Querschnitt des Behälters gemäss Fig. 9 oder auch gemäss den Figuren 1 bis 7 oberhalb des Boden-Einsatzes,
Fig. 11 den Zuschnitt des randseitig geschlitzten Boden-Einsatzes vor dem Falten und Einfügen in den Behälter,
Fig. 12 einen Querschnitt durch den Bodenbereich und den Boden-Einsatz gemäss Fig. 9,
Fig. 13 einen Zuschnitt für einen abgewandelten Boden-Einsatz, der weitgehend im oberen Behälterbereich geformt werden soll,
Fig. 14 einen Behälter mit einem aus dem Zuschnitt gemäss Fig. 13 geformten Boden- Einsatz,
Fig. 15 einen Längsschnitt durch den Behälter gemäss der Schnittlinie XV-XV in Fig. 14,
Fig. 16 eine Seitenansicht des Behälters gemäss Fig. 14 mit Blick auf die Schmalseite eines Randes,
Fig. 17 eine Aufsicht eines Zuschnittes eines Boden-Einsatzes,
Fig. 18 eine Unterseitenansicht eines Behälters mit eingesetztem Boden-Einsatz,
Fig. 19 einen Querschnitt eines Behälters mit verbundenem Bodenteil gemäss der Schnittlinie ix-ix,
Fig. 20 eine perspektivische Teilunteransicht eines Behälters mit eingesetztem Bodenteil und
Fig. 21 eine Detailansicht in abgewandelter Ausführungsform des in Fig. 20 strichpunktiert umkreisten Bereiches.

Ein im ganzen mit 1 bezeichneter Behälter ist im wesentlichen aus kaschiertem Karton 2 hergestellt und in erster Linie zur Aufnahme von Flüssigkeiten gedacht. Der Behälter hat eine Standfläche 3 und in dem gegenüberliegenden oberen Abschluss 4 einen Ausgiesser 5 mit Ausgiessöffnung vorzugsweise aus Kunststoff oder gegebenenfalls auch aus Metall, welcher Ausgiesser im Ausführungsbeispiel eine Schraubkappe 6 als Verschluss aufweist.

Es sei noch erwähnt, dass bei den verschiedenen Ausführungsbeispielen, die im folgenden weiter beschrieben werden, übereinstimmende oder einander entsprechende Teile oder Bereiche jeweils mit denselben Bezugszeichen versehen sind, so dass für diese Teile, wenn sie bei den jeweiligen Ausführungsbeispielen vereinfacht dargestellt und nicht mehr gesondert beschrieben sind, dasselbe wie bei solchen Ausführungsbeispielen gilt, bei denen sie beschrieben wurden.

Als die Standfläche 3 bildender stirnseitiger Abschluss des Behälters 1 ist ein in den Querschnitt des Behälters 1 passender Bodeneinsatz 7 vorgesehen. Man erkennt vor allem in Fig. 1 sowie auch anhand der Figur 8, 9 oder 14, dass dabei nur im Bereich der Standfläche 3 ein einziger Einsatz 7 notwendig ist - im Gegensatz zu bekannten prismatischen Behältern aus kaschiertem Karton, die an beiden Stirnseiten je einen solchen Einsatz benötigen.

Gemäss Fig. 8 ist im übrigen der Behälter 1 aus einem einzigen, ursprünglich etwa streifenförmigen, flachen Zuschnitt 8 gebildet, welcher durch U-förmige Verformung und Aufwölbung eines Mittelabschnittes 9 nach innen und gleichzeitiges Aufrichten und Auswölben der beiden Seitenabschnitte 10 nach aussen zu einem Hohlkörper geformt ist. Die einander gegenüberliegenden Seitenabschnitte 10 sind dabei jeweils mit ihren Rändern bzw. Flanschen 11 zusammengeschweisst oder -gesiegelt, wobei in den das obere Behälterende bzw. den oberen Abschluss 4 bildenden Mittelabschnitt 9 bei der Herstellung oder erst vor der Benutzung wenigstens eine Ausgiessöffnung anbringbar ist, im Ausführungsbeispiel der Kunststoff-Ausgiesser 5 in eine entsprechende Lochung 12 eingesetzt wurde.

Der Behälter 1 kann also aus beschichtetem Karton und einem Einsatz 7 dadurch hergestellt werden, dass der streifenförmige Zuschnitt 8 U-förmig gebogen, dessen Mittelabschnitt 9 nach innen und die Seitenabschnitte 10 nach aussen gewölbt und mit ihren Rändern 11 flanschartig dicht verbunden werden und der dem Querschnitt der Bodenöffnung entsprechende Boden-Einsatz 7 eingefügt wird. Besondere Abdichtstreifen od.dgl. können vermieden werden, und dennoch ergibt sich aufgrund der Verschweissung oder Versiegelung an allen Nahtstellen oder Berührungsbereichen eine flüssigkeitsdichte Verbindung. Dabei wird nur ein einziger Einsatz 7 benötigt, während der gegenüberliegende Abschluss 4 in vorteilhafter und preiswerter Weise einstückig aus demselben Werkstoff wie die Seitenwände bestehen kann.

Der an der Standfläche 3 eingefügte Bodeneinsatz 7 hat dabei einen die Innenwände des Behälters 1 berührenden Randbereich 13 zum Verbinden mit der Innenschicht des Behälters 1 durch Schweissen und/oder Verschmelzen und/oder Versiegeln. Es ergibt sich so eine relativ grosse Berührfläche, die die notwendige Dichtigkeit bewirkt. Darüber hinaus ist ein solcher etwas tiefgezogener Einsatz, da er eine etwa ovale oder runde Form hat, aufgrund dieser Ränder 13 mit einer gewissen Eigensteifigkeit versehen. Dabei kann der Boden aus Kunststoff oder Metall, insbesondere aus Aluminium oder einer Aluminiumlegierung, mit heisssiegelfähiger Beschichtung bestehen und jeweils tiefgezogen sein. Ferner kann der Boden-Einsatz 7 durchsichtig oder transparent sein, so dass der Benutzer bei teilweise entleertem Behälter 1 den Füllungsgrad leichter kontrollieren kann.

In Fig. 2 erkennt man, dass der nach innen eingestülpte Bodeneinsatz 7 an seinem unteren Rand des Randbereiches 13 einen umlaufenden seitlichen Ansatz 14 aufweist, der die Stirnseite des unteren Behälterrandes 15 untergreift. Dadurch steht der Behälter in Gebrauchsstellung auf diesem Ansatz 14 des Bodeneinsatzes 7. Die aus Karton bestehenden Ränder 15 werden somit geschützt und geschont.

Eine weitere Ausgestaltung der Erfindung erkennt man in Fig. 3, wonach der Rand 13 des Bodens 7 um den unteren Kartonrand 15 herumgezogen ist und die Aussenseite des Behälterrandes 15 im Bodenbereich abdeckt. Selbst wenn der Kartonbehälter 1 in Feuchtigkeit oder Nässe steht, wird auf diese Weise verhindert, dass der Karton im Bereich der Standfläche 3 aufgeweicht wird.

Die Figuren 4 bis 7 zeigen Ausführungsbeispiele, bei denen der eingezogene Bodeneinsatz 7 nach innen verformt ist, um grössere Steifigkeit od.dgl. zu erzielen.

Gemäss Fig. 4 ist vorgesehen, dass der Boden- einsatz 7 eine Sollknickstelle 16 aufweist, die vorzugsweise über die Längsmitte des Bodens 7 von einem Seitenrand 11 des Behälters 1 zu dem anderen verläuft. Einerseits ergibt sich eine genügende Aussteifung des Bodenbereiches, um eine sichere Standfläche 3 zu erzielen. Andererseits erlaubt jedoch die Sollknickstelle 16 ein Zusammendrücken der Seitenabschnitte 10 auch im Bodenbereich, so dass ein derartiger Behälter 1 praktisch wie eine Tube benutzt und ausgepresst werden kann. Dadurch lässt sich im Behälter befindliche Flüssigkeit schneller als durch einfaches Ausgiessen aus dem Behälter 1 entnehmen, oder es kann in dem Behälter 1 sogar dickflüssiges Gut oder eine Paste od.dgl. halten sein. Dieser Massnahme, den Bodeneinsatz 7 mit einer entsprechenden Sollknickstelle zu versehen, um ein Auspressen des mit Standfläche versehenen Kartonbehälters zu ermöglichen, kommt deshalb ganz besondere Bedeutung zu.

In den Figuren 5 bis 7 ist ein Ausführungsbeispiel dargestellt, bei welchem der Bodeneinsatz 7 eine nach innen (Fig. 5) und/oder nach aussen (Fig. 6 und 7) gerichtete Wölbung aufweist, deren höchster Punkt jeweils etwa in der Mitte des Bodeneinsatzes 7 liegt. Es ergibt sich so eine gegebenenfalls erforderliche, bessere Aussteifung des Bodenbereiches.

Als Ausgiessöffnung können an dem oberen Abschluss 4 Streuöffnungen vorgestanzt oder vorgefertigt vorgesehen sein, und es kann ein in der Zeichnung nicht näher dargestellter, der oberen Formung des Behälters 1 angepasster Stülpdekkel vorgesehen sein. Dies ist vor allem dann zweckmässig, wenn der Behälter 1 für pulverförmiges Gut oder Salz od.dgl. gedacht ist.

In Fig. 1 ist noch angedeutet, dass die miteinander verbundenen Seitenränder 11 bereichsweise verbreitert sein können, so dass sie Vorsprünge, Ösen od.dgl. bilden. Dabei ist in Fig. 1 dargestellt, dass wenigstens ein Seitenrand 11 als Handgriff 17 verbreitert und mit einer Greiföffnung 18 für die greifende Hand versehen sein kann. Es ist aber auch möglich, an den beiden einander gegenüberliegenden Seitenrändern 11 Ösen beispielsweise für eine Umhängeschnur od.dgl. vorzusehen, die dann vorzugsweise im oberen Behälterbereich angeordnet sind. Auf diese Weise kann der gesamte Behälter als Trinkgefäss z. B. auf Wanderungen oder auch in den Kindergarten mitgeführt werden.

Es kann vorteilhaft sein, wenn der Behälter aus einem auch an der Aussenseite wasserfesten Karton besteht. Er kann dann beispielsweise eine Befestigungsvorrichtung an dem Ausgiesser 5 für einen Baby-Sauger oder statt des Ausgiessers 5 unmittelbar einen solchen Sauger aufweisen, so dass ein Aufwärmen des Inhaltes im Wasserbad möglich ist.

In den Ausführungsbeispielen gemäss Fig. 9 bis 16 ist der Bodeneinsatz 7 ebenfalls aus vorzugsweise kaschiertem Karton gefertigt. Dadurch kann die Herstellung des Behälters 1 noch preiswerter und die Abfallbeseitigung noch günstiger gestaltet werden.

Bei dem Ausführungsbeispiel gemäss den Figuren 9 bis 12 ist vorgesehen, dass der in Fig. 11 gesondert dargestellte Zuschnitt 19 für den Einsatz 7 aus Karton einen Randbereich 20 mit einer äusseren Umrisslinie 21 parallel zu einem Innenbereich 22 des Einsatzes 7 hat, welcher Innenbereich 22 dem Querschnitt gemäss Fig. 10 des fertigen Behälters 1 entspricht, dass am Umfang 21 des Zuschnittes 19 verteilt V-förmige, zum Rand 21 offene Einschnitte 23 bis zu oder - im Ausführungsbeispiel - kurz vor dem Innenbereich 22 vorgesehen sind und dass der ausserhalb des Innenbereiches 22 befindliche, geschlitzte Randbereich 20 um die bogenförmige Begrenzung 24 des Innenbereiches 22 um etwa 90° bieg- oder knickbar ist und dadurch die V-förmigen Einschnitte 23 gerade verschliessbar sind, wie es in Fig. 9 angedeutet ist. Der V-Winkel ist also so zu wählen, dass die zwischen den einzelnen Einschnitten 23 am Aussenrand 21 verbleibenden Randstücke in ihrer Gesamtlänge gerade der Länge der inneren Begrenzung 24 zwischen dem Innenbereich 22 und dem Randbereich 20 entsprechen.

Der Zuschnitt 19 hat gemäss dem Behälterquerschnitt winklig oder spitz zulaufende Enden 25, und die sich dort kreuzenden Fortsetzungen 26 der Begrenzung 24 des Innenbereiches 22 sowie eine von der Kreuzung 27 zu dem jeweiligen spitzen Ende 25 verlaufende Linie 28 können Knick-oder Faltstellen sein, die in Fig. 11 als gestrichelte Linien angedeutet sind und die nach dem Umbiegen des Randbereiches 20 in die in Fig. 9 dargestellte Position jeweils eine etwa dreieckige Falte 29 bilden, die man in Fig. 9 ebenfalls von der Seite her erkennt.

Diese dreieckige Falte 29 kann zwischen den Rändern 11 der Seitenabschnitte 10 des Behälters 1 eingesetzt und dicht befestigt, vorzugsweise eingesiegelt werden. Es ergibt sich dann im Bodenbereich der in Fig. 12 dargestellte Querschnitt, bei dem dieser aus dem Kartonzuschnitt 19 gebildete Einsatz dicht und sicher befestigt ist. Dabei können die Knicklinien 26 und 28 der dreieckigen Falten 29 vorgestanzt oder gerollt sein, um den Faltvorgang zu erleichtern.

Bei der Herstellung eines Behälters 1 gemäss den Figuren 9 bis 12 kann also ein dem Behälterquerschnitt geometrisch ähnlicher, um einen umbiegbaren Randbereich 20 grösserer Zuschnitt 19 mit randseitig offenen V-förmigen Schlitzen 23 versehen und dann der Randbereich 20 umgebogen und im Bodenbereich des Behälters 1 dicht eingesetzt werden. Dabei ist vorteilhaft, dass der Boden 7 etwa aus dem gleichen laminierten Material wie der übrige Behälterteil hergestellt sein kann. Eine spezielle Fertigung eines Kunststoff-Bodeneinsatzes kann somit vermieden werden. Darüber hinaus kann ein solcher vollständig aus kaschiertem Karton gebildeter Behälter nach seiner Entleerung besser zusammengepresst werden, so dass die Abfallbeseitigung vereinfacht ist.

Auch in den Figuren 13 bis 16 ist eine Ausführungsform dargestellt, bei welcher der Bodenteil 7 aus kaschiertem Karton hergestellt sein kann. Gemäss Fig. 14 ist dabei als Bodenteil 7 ein dem oberen Behälterbereich in der Form entsprechender Einsatz mit einem von den beiden Seitenrändern 30 nach unten gewölbten Mittelteil 31 vorgesehen, wobei die Mittelteile 9 und 31 im oberen und im unteren Behälterbereich etwa deckungsgleich sind und ineinander passen. Vor allem in Fig. 16 erkennt man dabei, dass die Innenseiten der Ränder 11 des Behälters 1 mit den Aussenseiten der Ränder 32 des Bodenteiles 7 dicht verbunden sind, die Innenseiten der Ränder 32 des Bodenteiles 7 aber einen nach unten offenen Schlitz 33 bilden, in welchen der obere Bereich der Ränder 11 eines beim Stapeln einsteckbaren weiteren Behälters 1 passt. Dieses Zusammenstecken mehrerer Behälter wird dabei zusätzlich durch die Übereinstimmung der Mittelbereiche 9 und 31 begünstigt. Man erkennt deutlich in Fig. 15, wie der obere und der untere Behälterbereich einander entsprechen, so dass ein solches Zusammenstekken von Behältern 1 trotz weitgehend übereinstimmender Aussenkontur und Grösse, also ohne konische Ausbildung der Randbereiche, ermöglicht ist. Dabei ergibt sich sogar eine relativ feste Verbindung im Steckbereich, da Formschluss nach mehreren Seiten durch die Schlitze 33 und die Wölbung der Mittelteile 31 und 9 bewirkt wird.

Zur Herstellung des Bodeneinsatzes 7 gemäss den Figuren 14 bis 16 können ein streifenförmiger Zuschnitt 34 gemäss Fig. 13 U-förmig gebogen, der Mittelabschnitt 31 nach innen bzw. unten und die Seitenabschnitte 35 nach aussen gewölbt und die Aussenseiten ihrer Ränder 32 nach Einfügen des Bodeneinsatzes 7 in den unteren Bereich des Behälters 1 mit den Innenseiten von dessen in diesem Bereich noch voneinander getrennten Rändern 11 dicht verbunden, vorzugsweise verschweisst werden. In diesem Falle wird also der Bodeneinsatz 7 fast auf die gleiche Weise wie der übrige Behälter 1 hergestellt. Gegebenenfalls können dabei sogar übereinstimmende Formen wie für den Behälter 1 Verwendung finden, so dass nicht nur eine Stapelbarkeit erreichbar ist, sondern auch die Fertigung rationalisiert werden kann.

Eine abgewandelte Ausführungsform eines Bodeneinsatzes 7 ist in den Figuren 17 bis 21 gezeigt. Der dafür vorgesehene Zuschnitt 36 (Fig. 17) weist einen etwa dem Behälterquerschnitt entsprechenden, geradlinig umgrenzten Mittelteil 37 sowie sich nach aussen daran anschliessende Befestigungslaschen 38 und 39 auf. Das Mittelteil 37 ist etwa sechseckig und besteht aus zwei gleichen, entlang einer gleichzeitig eine Knicklinie 40 bildenden Mittellängslinie M spiegelsymmetrisch verbundenen Trapezteilen. Die Umfangsseiten des Mittelteiles 37 bilden ebenfalls Knicklinien 40, an die sich die äusseren Befestigungslaschen 38 und 39 anschliessen. Die Knicklinien 40 sind durch vorgeformte Einrillungen gebildet, so dass einerseits ein leichtes Verformen in diesem Bereich möglich ist, wobei aber andererseits die erforderliche Dichtigkeit gegeben ist.

Beim Falten des Zuschnittes 36 zu einem Bodeneinsatz 7 werden die beidseits der Mittellängslinie M liegenden Bereiche dachförmig um die Linie M gefaltet, während gleichzeitig in entgegengesetzter Richtung die Befestigungslaschen 38 und 39 hochgefaltet werden. Es ergibt sich dann gemäss der Schnittlinie IX-IX ein etwa M-förmiger Querschnitt mit einer der Standfläche des Behälters zugewandten Mittellängsknickkante, wie dies gut in Fig. 19 erkennbar ist. Durch die sechseckige Umrissform des Mittelteiles 37 verlaufen dessen durch Knicklinien 40 gebildete Aussenseiten angenähert parallel zu den Seitenabschnitten 10 des Behälters 1 (vgl. Fig. 18). Dementsprechend verlaufen auch die Befestigungslaschen 38, 39. Der ausserhalb des Mittelteiles 37 verlaufende Teil der Mittellängs-Knicklinie 40 liegt in Montagestellung des Bodeneinsatzes 7 parallel zu den Behälterrändern 11. Die Seitenränder 41 und 42 benachbarter Befestigungslaschen 38 und 39 liegen etwa parallel zueinander und innenseitig an den Seitenabschnitten 10 des Behälters 1 an.

Nach dem Einsetzen des gefalteten Bodenteiles 7 in den Behälterkörper kann eine entsprechende Schweiss- oder Siegelverbindung insbesondere der vom Mittelteil 37 abgewandten Randzone 43 der Befestigungslaschen 38, 39 mit der Innenseite des Behälterkörpers erfolgen. In Fig. 20 ist der Verbindungsbereich bzw. die Randzone 43 strichliniert auf einer Seite angedeutet. Dabei ist auch gut zu erkennen, dass auch im Bereich der in Mongagestellung direkt benachbarten Laschen-Rändern 41 und 42 diese überdeckende Dichtzonen vorgesehen sind.

Um auch im Eckbereich zwischen den Seitenrändern 41 und 42 eine besonders gute Dichtigkeit zwischen Bodeneinsatz 7 und Behälter-Seitenabschnitten 10 zu erreichen, können die Seitenränder 41, 42 etwas vor der durch die dort gebildete Knickecke enden, so dass dann der zwischen diesen inneren Enden der Seitenränder 41 und 42 und der Knickecke liegende Abschnitt eine an den Behälter-Seitenabschnitten 10 anliegende Dichtfläche bildet. Dies ist in Fig. 21 dargestellt. Die zusätzliche Zwischen-Dichtfläche ist hier mit 44 bezeichnet. Eine Zusatzlinie 45 sorgt dabei für einen Ausgleich von sich sonst gegebenenfalls, durch die Seitigkeit des Materiales bedingt ergebende Falten.

Bei Kombination der vorbeschriebenen Merkmale und Massnahmen ergibt sich ein preiswerter Behälter aus Karton, der für Flüssigkeiten oder auch für sonstiges fliessfähiges Gut, gegebenenfalls auch für dickflüssiges Gut, geeignet ist, nur einen Bodeneinsatz an der Standfläche benötigt und eine einfachere und bessere Herstellung insbesondere auch hinsichtlich seiner inneren Abdichtung erlaubt und gegenüber Tuben neben seinem Standvermögen auch den Vorteil eines grösseren Fassungsvermögens hat.

## Patentansprüche

1. Behälter (1) aus kaschiertem Karton (2) od.dgl., insbesondere für fliessfähiges Gut, vorzugsweise für Flüssigkeiten, der aus einem ursprünglich streifenförmigen flachen Zuschnitt (8) gebildet ist, welcher durch U-förmige Verformung und Bildung einer nach innen gewölbten, von Faltkanten begrenzten Sattelfläche eines Mittelabschnittes (9) und gleichzeitiges Aufrichten und Auswölben der beiden Seitenabschnitte (10) nach aussen zu einem Hohlkörper geformt ist, wobei die einander gegenüberliegenden Seitanabschnitte (10) jeweils mit ihren Rändern bzw. Flanschen (11) zusammengeschweisst oder versiegelt sind und in der Sattelfläche eine Ausgiessöffnung zum Entnehmen des Behälterinhaltes vorgesehen ist, dadurch gekennzeichnet, dass an dem der Ausgiessöffnung entgegengesetzten Ende des Behälters (1) ein eine Standfläche (3) ausbildender Boden-Einsatz (7) vorgesehen ist, dessen Bördelrand (13) mit den unteren Rändern der Seitenabschnitte (10) klebe- bzw. schweissverbunden ist.

2. Behälter nach Anspruch 1, mit einem in die Ausgiessöffnung eingesetzten Verschluss (5, 6).

3. Behälter nach Anspruch 1, dadurch gekennzeichnet, dass der Boden-Einsatz (7) aus Kunststoff oder Metall, insbesondere aus Aluminium oder einer Aluminiumlegierung, mit heisssiegelfähiger Beschichtung besteht und vorzugsweise tiefgezogen ist.

4. Behälter nach einem der Ansprüche 1 bis 3, dadurch gekennzeichnet, dass der Boden-Einsatz (7) durchsichtig oder transparent ist.

5. Behälter nach einem der Ansprüche 1 bis 4, dadurch gekennzeichnet, dass der nach innen eingestülpte Boden-Einsatz (7) an seinem unteren Rand einen umlaufenden seitlichen Ansatz (14) besitzt, der die Stirnkante des unteren Behälterrandes umgreift.

6. Behälter nach einem der Ansprüche 1 bis 5, dadurch gekennzeichnet, dass der Rand (13) des Boden-Einsatzes (7) um den unteren Behälterrand (15) herumgezogen ist und die Aussenseite des Behälterrandes (15) im Bodenbereich abdeckt.

7. Behälter nach einem der Ansprüche 1 bis 6, dadurch gekennzeichnet, dass der Boden-Einsatz (7) eine Sollknickstelle (16) aufweist, die vorzugsweise über die Längsmitte des Boden-Einsatzes (7) von einem Seitenrand (11) des Behälters (1) zu dem anderen verläuft.

8. Behälter nach einem der Ansprüche 1 bis 7, dadurch gekennzeichnet, dass der Boden-Einsatz (7) eine nach innen und/oder aussen gerichtete Wölbung aufweist, deren höchster Punkt etwa in der Mitte des Boden-Einsatzes (7) liegt.

9. Behälter nach einem der Ansprüche 1 bis 8, dadurch gekennzeichnet, dass als Ausgiessöffnung (5) Streuöffnungen vorgestanzt oder vorgefertigt vorgesehen sind und ein der oberen Formung des Behälters (1) angepasster Stülpdeckel vorgesehen ist.

10. Behälter nach Anspruch 1 oder 2, dadurch gekennzeichnet, dass wenigstens ein Seitenrand (11) verbreitert und mit einer Greiföffnung für eine Hand versehen ist.

11. Behälter nach Anspruch 1, 2 oder 10, dadurch gekennzeichnet, dass an den beiden einander gegenüberliegenden Seitenrändern (11) Ösen für eine Umhängeschnur od.dgl. vorgesehen sind, die vorzugsweise im oberen Behälterbereich angeordnet sind.

12. Behälter nach Anspruch 1 oder 2, dadurch gekennzeichnet, dass er aus einem auch an der Aussenseite wasserfesten Karton besteht und vorzugsweise eine Befestigungsvorrichtung für einen Babysauger oder unmittelbar einen solchen Baby- sauger aufweist.

13. Behälter nach einem der Ansprüche 1 bis 12, dadurch gekennzeichnet, dass der Boden-Einsatz (7) auch aus kaschiertem Karton besteht.

14. Behälter nach einem der Ansprüche 1 bis 13, dadurch gekennzeichnet, dass der Zuschnitt (19) für den Boden-Einsatz (7) aus Karton einen Randbereich (20) mit einer äusseren Umrisslinie (21) parallel zu einem Innenbereich (22) des Einsatzes (7) hat, welcher Innenbereich (22) dem Querschnitt des fertigen Behälters (1) entspricht, dass am Umfang des Zuschnittes (19) verteilt V-förmige zum Rand (21) offene Einschnitte (23) bis zu oder kurz vor dem Innenbereich vorgesehen sind und dass der ausserhalb des Innenbereiches (22) befindliche geschlitzte Randbereich (20) um die bogenförmige Begrenzung (24) des Innenbereiches (22) um etwa 90° bieg- oder knickbar ist und dadurch die V-förmigen Einschnitte (23) gerade verschliessbar sind.

15. Behälter nach Anspruch 13 oder 14, dadurch gekennzeichnet, dass der Zuschnitt (19) gemäss dem Behälterquerschnitt winklig oder spitz zulaufende Enden (25) hat und die sich dort kreuzenden Fortsetzungen (26) der Begrenzung (24) des Innenbereiches (22) sowie eine von der Kreuzung (27) zu dem jeweiligen spitzen Ende (25) verlaufende Linie Knick- oder Faltstellen sind, die nach dem Umbiegen des Randbereiches (20) eine etwa dreieckige Falte (29) bilden.

16. Behälter nach einem der Ansprüche 13 bis 15, dadurch gekennzeichnet, dass die dreieckige Falte (29) zwischen den Rändern (11) der Seitenabschnitte (10) des Behälters (1) einsetzbar und vorzugsweise einsiegelbar sind.

17. Behälter nach einem der Ansprüche 13 bis 16, dadurch gekennzeichnet, dass die Knicklinie der dreieckigen Falten vorgestanzt oder gerollt sind.

18. Behälter nach einem der Ansprüche 1 bis 17, dadurch gekennzeichnet, dass als Boden-Einsatz (7) ein dem oberen Behälterbereich in der Form entsprechender Einsatz mit einem von den beiden Seitenrändern (30) nach unten gewölbten Mittelteil (31) vorgesehen ist, wobei die Mittelteile (9, 31) im oberen und im unteren Behälterbereich etwa deckungsgleich sind und ineinander passen.

19. Behälter nach Anspruch 18, dadurch gekennzeichnet, dass die Innenseiten der Ränder (11) des Behälters (1) mit den Aussenseiten der Ränder (32) des Bodenteiles (7) dicht verbunden sind, die Innenseiten der Ränder (32) des Boden- Einsatzes (7) einen nach unten offenen Schlitz (33) bilden, in den der obere Bereich der Ränder (11) eines beim Stapeln einsteckbaren Behälters (1) passt.

20. Behälter nach einem der vorstehenden Ansprüche, dadurch gekennzeichnet, dass der Zuschnitt (36) für den Boden-Einsatz (7) einen etwa dem Behälterquerschnitt entsprechenden, geradlinig umgrenzten Mittelteil (37) sowie sich nach aussen daran anschliessende Befestigungslaschen (38, 39) aufweist.

21. Behälter nach Anspruch 20, dadurch gekennzeichnet, dass der Mittelteil (37) etwa sechseckig aus zwei gleichen, entlang einer gleichzeitig eine Knicklinie (40) bildenden Mittellängslinie (M) spiegelsymmetrisch verbundenen Trapezteilen besteht, deren Umfangsseiten Knicklinien (40) bilden, an die sich die äusseren Befestigungslaschen (38, 39) anschliessen.

22. Behälter nach Anspruch 20 oder 21, dadurch gekennzeichnet, dass der kürzere Querschnitt des in den Behältern (1) eingesetzten Boden-Einsatzes (7) etwa M-förmig ist, wobei der Mittelteil (37) mit seiner Mittellängs-Knicklinie (40) nach aussen weist, und dass vorzugsweise nur eine vom Mittelteil abgewandte Randzone (43) der Befestigungslaschen Verbindungsflächen zum dichten Verbinden mit der Innenseite des Behälters bzw. seiner Seitenabschnitte (10) bilden.

23. Behälter nach einem der Ansprüche 20 bis 22, dadurch gekennzeichnet, dass bei den Eckbereichen zwischen benachbarten Befestigungslaschen (38, 39), Überlappungsflächen (44) zum dichten Verbinden mit den Behälter-Seitenabschnitten (10) vorgesehen sind.

24. Behälter nach einem der Ansprüche 20 bis 23, dadurch gekennzeichnet, dass die Knicklinie (40) durch Einrillungen od.dgl. Vertiefungen vorgeformt sind.

25. Behälter nach einem der Ansprüche 20 bis 24, dadurch gekennzeichnet, dass im Bereich von in Montagestellung des Bodenteiles (7) benachbarten Laschen-Rändern (41, 42), diese überdekkende Dichtzonen (43) vorgesehen sind.

## Claims

1. A container (1) made of lined carton (2) or the like, particularly for fluid matter, preferably for liquids, the container being composed of an originally strip-like, flat cut-out (8) which is formed into a hollow body by U-shaped deformation and formation of a concave saddle surface which belongs to a centre portion (9) and is defined by folded edges and by simultaneously raising and bowing the two side portions (10) to the outside, the side portions (10) opposite one another in each case being welded together or sealed with their edges or flanges (11) and a discharge opening being provided in the saddle surface for pouring out the contents of the container, characterized in that at the container (1) end opposite the discharge opening provision is made for a bottom insert (7) which forms a base (3) and the flanged edge (13) of which is joined to the lower edges of the side portions (10) by adhesion or welding.

2. The container as claimed in claim 1 including a closure (5, 6) inserted in the discharge opening.

3. The container as claimed in claim 1, characterized in that the bottom insert (7) is made of synthetic material or metal, in particular of aluminium or an aluminium alloy, with a heat sealable-coating and is preferably deep-drawn.

4. The container as claimed in any one of claims 1 to 3, characterized in that the bottom insert (7) is translucent or transparent.

5. The container as claimed in any one of claims 1 to 4, characterized in that the inwardly turned bottom insert (7) has at its lower edge a circumferential lateral projection (14) embracing the front edge of the lower container edge.

6. The container as claimed in any one of claims 1 to 5, characterized in that the edge (13) of the bottom insert (7) is drawn around the lower container edge (15) and covers the outside of the container edge (15) in the bottom area.

7. The container as claimed in any one of claims 1 to 6, characterized in that the bottom insert (7) has a predetermined buckling point (16) which preferably extends over the longitudinal centre of the bottom insert (7) from one side edge (11) of the container (1) to the other.

8. The container as claimed in any one of claims 1 to 7, characterized in that the bottom insert (7) has a concave and/or a convex curvature, the highest point of said curvature lying approximately in the centre of the bottom insert (7).

9. The container as claimed in any one of claims 1 to 8, characterized in that shaker perforations are provided in a pre-punched or pre-formed state as the discharge opening (5) and provision is made for a cap adapted to the upper shaping of the container (1).

10. The container as claimed in claim 1 or claim 2, characterized in that at least one side edge (11) is widened and is provided with a finger hole.

11. The container as claimed in claim 1, claim 2 or claim 10, characterized in that eyelets for a shoulder cord or the like are provided at the two side edges (11) opposite one another and are preferably disposed in the upper container area.

12. The container as claimed in claim 1 or claim 2, characterized by being made of a carton which is also waterproof on the outside and preferably has a fastening means for a baby's teat or features such a baby's teat directly.

13. The container as claimed in any one of claims 1 to 12, characterized in that the bottom insert (7) is also made of lined carton.

14. The container as claimed in any one of claims 1 to 13, characterized in that the cut-out (19) for the bottom insert (7) made of carton has a border area (20) with an outer contour line (21) parallel to an inner area (22) of the insert (7), said inner area (22) corresponding to the cross section of the finished container (1), that V-shaped notches (23) open towards the edge (21) are distributed over the periphery of the cut-out (19) and are provided up to or shortly in front of the inside area (22) and that the slit border area (20) located outside the inner area (22) is adapted to be bent or buckled through approximately 90° about the arch- shaped limit (24) of the inner area (22) and thereby the V-shaped notches (23) are just closable.

15. The container as claimed in claim 13 or claim 14, characterized in that according to the cross section of the container the cut-out (19) has angled ends or ends (25) tapering to a point and the continuations (26) crossing there of the limit (24) of the inner area (22) as well as a line extending from the intersection (27) to the respective pointed end (25) are buckling or folding points which form an approximately triangular fold (29) after the border area (20) has been bent over.

16. The container as claimed in any one of claims 13 to 15, characterized in that triangular fold (29) is adapted to be inserted and is preferably adapted to be sealed between the edges (11) of the side portions (10) of the container (1).

17. The container as claimed in any one of claims 13 to 16, characterized in that the buckling lines of the triangular folds are pre-punched or rolled.

18. The container as claimed in any one of claims 1 to 17, characterized in that an insert corresponding in shape to the upper container area and having a centre part (31) bowed downwardly from the two side edges (30) is provided as the bottom insert (7), the centre parts (9, 31) in the upper and in the lower container area being about congruent and fitting into each other.

19. The container as claimed in claim 18, characterized in that the insides of the edges (11) of the container (1) are tightly joined to the outsides of the edges (32) of the bottom part (7), the insides of the edges (32) of the bottom insert (7) form a downwardly open slit (33) into which the upper area of the edges (11) of a container (1) insertable when being stacked fits.

20. The container as claimed in any one of the preceding claims, characterized in that the cut-out (36) for the bottom insert (7) has a centre part (37) corresponding approximately to the cross section of the container and defined by straight lines, as well as fixing flaps (38, 39) outwardly adjoined thereto.

21. The container as claimed in claim 20, characterized in that the centre part (37) is, for instance, hexagonal and consists of two identical trapeziform parts connected in mirror symmetry along a centre longitudinal line (M) simultaneously forming a buckling line (40), the peripheral sides of said trapeziform parts forming buckling lines (40) adjoined by the outer fixing flaps (38, 39).

22. The container as claimed in claim 20 or claim 21, characterized in that the shorter cross section of the bottom insert (7) fitted into the containers (1) is approximately M-shaped, the centre part (37) with its centre longitudinal buckling line (40) pointing outwardly, and that preferably only one edge zone (43) which belongs to the fixing flaps and is averted from the centre part forms connecting surface for tightly joining to the inside of the container or to the side portions (10) thereof.

23. The container as claimed in any one of claims 20 to 22, characterized in that in the corner regions between adjacent fixing flaps (38, 39) overlapping surfaces (44) are providing for tightly joining to the side portions (10) of the container.

24. The container as claimed in any one of claims 20 to 23, characterized in that the buckling lines (40) are preformed by scores or similar depressions.

25. The container as claimed in any one of claims 20 to 24, characterized in that in the region of flap edges (41, 42) which are adjacent in the fitting position of the bottom part (7), sealing zones (43) covering said edges are provided.

## Revendications

1. Récipient (1) en carton revêtu (2) ou similaire, en particulier pour des marchandises fluides, et, de préférence, pour des liquides, qui est formé à partir d'une pièce découpée (8) initialement plate et en forme de bande, à laquelle est donnée la forme d'un corps creux par déformation en U et formation, à partir d'une portion centrale (9), d'une surface en forme de selle courbée vers l'intérieur et délimitée par des bords pliés avec dressage et cintrage simultanés des deux portions latérales (10) vers l'extérieur, ces portions latérales (10) en face l'une de l'autre étant soudées ou scellées ensemble par chacun de leurs bords ou ailes (11), et une ouverture de déversement étant prévue dans la surface en forme de selle pour décharger le contenu du récipient, caractérisé par le fait qu'à l'extrémité du récipient (1) opposée à l'ouverture de déchargement est prévu un fond rapporté (7) qui constitue une surface d'appui (3) et dont le bord rabattu (13) est collé ou soudé aux bords inférieurs des portions latérales (10).

2. Récipient selon la revendication 1 muni d'un bouchon (5, 6) placé dans l'ouverture de déchargement.

3. Récipient selon la revendication 1, caractérisé par le fait que le fond rapporté (7) est en matière plastique ou en métal, en particulier en aluminium ou en un alliage d'aluminium, avec un revêtement pouvant être scellé à chaud, et qu'il est, de préférence, produit par emboutissage profond.

4. Récipient selon l'une des revendications 1 à 3, caractérisé par le fait que le fond rapporté (7) est translucide ou transparent.

5. Récipient selon l'une des revendications 1 à 4, caractérisé par le fait que le fond rapporté (7) repoussé vers l'intérieur présente sur son bord inférieur un épaulement latéral annulaire (14) qui recouvre l'extrémité frontale du bord inférieur du récipient.

6. Récipient selon l'une des revendications 1 à 5, caractérisé par le fait que le bord (13) du fond rapporté (7) est rabattu autour du bord inférieur (15) du récipient et recouvre la face extérieure du bord (15) du récipient dans la région du fond.

7. Récipient selon l'une des revendications 1 à 6, caractérisé par le fait que le fond rapporté (7) présente une zone de pliage (16) qui s'étend, de préférence, d'un bord latéral (11) du récipient (1) à l'autre selon le milieu de la longueur du fond rapporté (7).

8. Récipient selon l'une des revendications 1 à 7, caractérisé par le fait que le fond rapporté (7) présente une voussure dirigée vers l'intérieur et/ ou vers l'extérieur dont le point le plus haut est situé environ au milieu du fond rapporté (7).

9. Récipient selon l'une des revendications 1 à 8, caractérisé par le fait que des orifices de saupoudrage préconformés ou prédécoupés sont prévus comme ouvertures de déversement (5), et qu'est prévu un couvercle en capuchon adapté à la conformation de la partie supérieure du récipient (1).

10. Récipient selon la revendication 1 ou 2, caractérisé par le fait qu'au moins un bord latéral (11) est élargi et muni d'une ouverture de préhension pour la main.

11. Récipient selon la revendication 1, 2 ou 10, caractérisé par le fait que des oeillets destinés à un cordon de suspension ou similaire sont prévus sur les deux bords latéraux (11) en face l'un de l'autre, et qu'ils sont, de préférence, ménagés dans la région supérieure du récipient.

12. Récipient selon la revendication 1 ou 2, caractérisé par le fait qu'il est réalisé en un carton étanche à l'eau, même du côté extérieur, et qu'il comporte, de préférence, un dispositif de fixation destiné à une tétine pour bébé ou directement une telle tétine.

13. Récipient selon l'une des revendications 1 à 12, caractérisé par le fait que le fond rapporté (7) est également en carton revêtu.

14. Récipient selon l'une des revendications 1 à 13, caractérisé par le fait que la pièce découpée (19) destinée au fond rapporté (7) en carton présente une bordure (20) avec une ligne de contour extérieur (21) parallèle à une région centrale (22) du fond rapporté (7), région centrale (22) qui correspond à la section transversale du récipient (1) une fois terminé, que des entailles (23) en forme de V ouvertes vers le bord (21) sont réparties sur le pourtour de la pièce découpée (19) en s'étendant jusqu'à la région centrale ou en s'arrêtant peu avant, et que la bordure entaillée (20) qui se trouve à l'extérieur de la région centrale (22) peut être recourbée ou pliée de 90° environ autour de la limite courbe (24) de la région centrale (22), les entailles (23) en forme de V pouvant ainsi être exactement refermées.

15. Récipient selon la revendication 13 ou 14, caractérisé par le fait que la pièce découpée (19) présente des extrémités (25) anguleuses ou pointues en fonction de la section transversale du récipient, et que les prolongements (26) de la limite (24) de la région centrale (22), qui se croisent à cet endroit, ainsi qu'une ligne s'étendant depuis leur croisement (27) jusqu'à chaque extrémité pointue (25), sont des endroits de brisure ou de pliage qui constituent un pli (29) sensiblement triangulaire après le pliage de la bordure (20).

16. Récipient selon l'une des revendications 13 à 15, caractérisé par le fait que les plis triangulaires (29) peuvent être insérés entre les bords (11) des portions latérales (10) du récipient (1) et qu'ils peuvent y être de préférence scellés.

17. Récipient selon l'une des revendications 13 à 16, caractérisé par le fait que les lignes de pliage des plis triangulaires sont estampées ou calandrées au préalable.

18. Récipient selon l'une des revendications 1 à 17, caractérisé par le fait que le fond rapporté (7) est une pièce rapportée dont la forme correspond à la zone supérieure du récipient avec une partie médiane (31) recourbée vers le bas à partir des deux bords latéraux (30), les parties médianes (9, 31) étant sensiblement égales en recouvrement dans les zones supérieure et inférieure du récipient, et s'ajustant l'une dans l'autre.

19. Récipient selon la revendication 18, caractérisé par le fait que les faces intérieures des bords (11) du récipient (1) sont liées de manière étanche aux faces extérieures des bords (32) du fond rapporté (7), les faces intérieures des bords (32) du fond (7) formant une fente (33) ouverte vers le bas, dans laquelle s'ajuste la zone supérieure des bords (11) d'un récipient (1) qui peut y être inséré lors de son empilement.

20. Récipient selon l'une des revendications précédentes, caractérisé par le fait que la pièce découpée (36) destinée au fond rapporté (7) présente une portion médiane (37) correspondant sensiblement à la section transversale du récipient et délimitée par des lignes droites, ainsi que des bandes de fixation (38, 39) qui s'y raccordent vers l'extérieur.

21. Récipient selon la revendication 20, caractérisé par le fait que la section médiane (37) sensiblement hexagonale se compose de deux portions de trapèze égales et reliées symétriquement par rapport à une ligne longitudinale médiane (M) qui constitue simultanément une ligne de pliage (40), les côtés de leur pourtour constituant des lignes de pliage (40) auxquelles se rattachent les bandes de fixation extérieures (38, 39).

22. Récipient selon la revendication 20 ou 21, caractérisé par le fait que la section la plus petite du fond rapporté (7) inséré dans le récipient (1) est sensiblement en forme de M, la partie médiane (37) étant dirigée vers l'extérieur par sa ligne de pliage centrale longitudinale (40), et que, de préférence, seule une zone de bord (43) des bandes de fixation opposée à la partie médiane constitue des surfaces de fixation pour la liaison étanche avec la face intérieure du récipient ou de sa section latérale (10).

23. Récipient selon l'une des revendications 20 à 22, caractérisé par le fait que dans les zones des coins entre des bandes de fixation voisines (38, 39), des surfaces de recouvrement (44) sont prévues pour assurer une liaison étanche avec les portions latérales (10) du récipient.

24. Récipient selon l'une des revendications 20 à 23, caractérisé par le fait que les lignes de pliage (40) sont préformées par des rainures ou des marques en creux similaires.

25. Récipient selon l'une des revendications 20 à 24, caractérisé par le fait que dans la zone des bords des bandes (41, 42) adjacents au fond rapporté (7) lorsqu'il est en position montée, sont prévues des zones d'étanchéité (43) qui les recouvrent.
